# EUROPÄISCHE PATENTSCHRIFT

(11) **EP 1 286 797 B1**
(45) Veröffentlichungstag und Bekanntmachung des Hinweises auf die Patenterteilung: **28.06.2006**
(21) Anmeldenummer: 01980027.5
(22) Anmeldetag: 11.05.2001
(51) Int. Cl.: B22D 11/128, B22D 11/16

(54) **VERFAHREN UND EINRICHTUNG ZUM ANSTELLEN EINES ODER MEHRERER ROLLENSEGMENTE IN EINER STRANGGIESSANLAGE FÜR METALLE, INSBESONDERE FÜR STAHLWERKSTOFFE**
METHOD AND DEVICE FOR ADJUSTING ONE OR MORE ROLL SEGMENTS IN A CONTINUOUS CASTING INSTALLATION FOR CASTING METALS, ESPECIALLY FOR STEEL MATERIALS
PROCEDE ET DISPOSITIF POUR METTRE EN PLACE AU MOINS UN SEGMENT A ROULEAUX DANS UNE INSTALLATION DE COULEE EN CONTINU POUR METAUX, EN PARTICULIER POUR LES ACIERS

(30) Priorität: 23.05.2000 DE 10025452
(43) Veröffentlichungstag der Anmeldung: 05.03.2003
(73) Patentinhaber: SMS Demag Aktiengesellschaft, 40237 Düsseldorf (DE)
(72) Erfinder: WEYER, Axel, 42349 Wuppertal (DE); VON WYL, Horst, 47169 Duisburg (DE); SCHMITZ, Wolfgang, 40667 Meerbusch (DE); BÖTTGER, Dieter, 40591 Düsseldorf (DE); SELKE, Axel, 47057 Duisburg (DE); SCHMIDT, Peter, 46562 Voerde (DE)
(74) Vertreter: Valentin, Ekkehard
(86) Internationale Anmeldenummer: PCT/EP2001/005384
(87) Internationale Veröffentlichungsnummer: WO 2001/089742

(56) Entgegenhaltungen:
- WO-A-99/46071
- DE-C- 19 627 336
- FR-A- 2 383 733
- US-A- 3 757 848
- US-A- 3 963 069

## Beschreibung

Die Erfindung betrifft ein Verfahren und eine Einrichtung zum Anstellen eines oder mehrerer Rollensegmente in einer Stranggießanlage für Metalle, insbesondere für Stahlwerkstoffe, deren Rollen im Segmentoberrahmen und im Segmentunterrahmen durch Paare von hydraulischen Kolben-Zylinder-Einheiten an Rahmentraversen voneinander wegbewegbar sind, wenn der Druck innerhalb des jeweiligen Paares (4) von Kolben-Zylinder-Einheiten einen vorgegebenen Höchstwert erreicht.

Bei einem Verfahren zur Führung eines Gießstranges mit einer zugehörigen Strangführung wird die Maulweite, die der Dicke des Gießstrangs entspricht, während des Gießens stufenlos verstellt, indem bei einem Strangführungssegment mit vier Kolben-Zylinder-Einheiten zwei benachbarte Servokolben-Zylinder-Einheiten hydraulisch miteinander verknüpft an den Strang angestellt werden und die übrigen Servokolben-Zylinder-Einheiten unabhängig eingestellt werden (DE 196 27 336 C1).

Von diesem bekannten Anstellverfahren ausgehend, ist das eingangs bezeichnete Verfahren aus der US 3,757,848 bekannt. Der Gegenstand der US 3,757, 848 ist eine Anstellvorrichtung zur Anstellung von Rollensegmenten in den Säulen des Rollengerüstes, wobei die Quertraverse über ein Gehäuse gleitbar auf der Säule angeordnet ist und ein um die Säule drehbarer, mit Stufen in Form von unten angebrachten Ausnehmungen versehener Ring, der Abstandsbolzen aufnehmen kann, deren Länge den Abstand der den Gießstrang stützenden und führenden oberen und unteren Stützrollen des Rollengerüstes bestimmen. Der mit Stufen versehene Ring kann durch Beaufschlagen der Druckoberseite des Kolbens der seitlich angeordneten Kolben-Zylinder-Einheit gelöst werden (Ausfahren). Nach einer Abstandsverstellung der Stützrollen erfolgt durch Einziehen der Kolbenstange die Verspannung des Abstandsbolzens. Dabei findet im Gießbetrieb eine Verspannung der oberen Traverse über einen Winkelhebel, eine Lasche und ein Keilpaar statt. Ein solches Verfahren und eine solche Vorrichtung sind für die Praxis und ein schnelles Verstellen nicht einfach genug und erfordern lange Montagezeiten, wenn das obere Rollensegment schnell ausgebaut werden soll.

Aus der WO 99/46071 ist das Umschalten von Positionsregelung auf Druckregelung bekannt.
Es hat sich allgemein gezeigt, dass die bekannten Verfahren und Strangführungen noch nicht alle Betriebsvorgänge erfassen. In dem Rollenkorsett werden die auftretenden Kräfte von der Strangführungsrolle über Wälz- oder Gleitlager an die jeweilige Rahmentraverse weitergeleitet. Während des Betriebes, der häufig mehrere Tage oder Wochen ohne Unterbrechung durchgeführt wird, treten Beanspruchungen unterschiedlichster Art und Größe auf. Dabei entstehen vornehmlich Betriebssituationen, die durch besonders hohe Belastungen geprägt sind. Solche Betriebssituationen entstehen durch das Angießstück beim Übergang vom Kaltstrangkopf auf den Warmstrang, beim Verbundguss durch das Verbindungsstück zwischen zwei Schmelzen unterschiedlicher Stahlgüten und durch das Gießende, d.h. das Strangende. Die Strangform der Übergangsstücke und eine Skiform erzeugt eine besonders hohe Belastung. Die sich daraus ergebende Gießstranggeometrie wird durch die gesamte Gießanlage transportiert und durchläuft jedes Rollensegment, wodurch örtlich jeweils unterschiedlich Lastbedingungen entstehen, Gleichzeitig ist stets die Strangführung und eine Unterdrückung der Strangausbauchung durch den ferrostatischen Druck zu gewährleisten. Diese Bedingungen erfordern besondere Maßnahmen.

Der Erfindung liegt die Aufgabe zugrunde, einer bevorstehenden Überlast durch eine effizientere Reaktion des jeweiligen Rollensegments zu begegnen, d.h. weitergehende Schutzmaßnahmen vorzusehen.

Die gestellte Aufgabe wird erfindungsgemäß dadurch gelöst, dass im Überlastfall die Kolben-Zylinder-Einheiten jedes Rollensegmentes in aufeinanderfolgenden Stufen von einer positions- auf einen druckgeregelten Betrieb zum Führen und / oder Drücken des Gießstrangs umgeschaltet werden und dass mit einem reduzierten Druck oder in einem drucklosen Schaltzustand bis in den Schaltzustand zum begrenzten Öffnen eines Rollensegmentes auf einen Spaltabstand zwischen einer eingeschwenkten Lage eines Hebelarms und einem Widerlager am Segmentoberrahmen gefahren wird. Dadurch kann eine effizientere Reaktion des Rollensegments bei ansteigender Last gezielt auf die örtlichen Lastkräfte, d.h. ein Ausweichen gegenüber der kommenden Überlast geregelt stattfinden. Der Segmentoberrahmen mit Rollen und Lagern weicht bei der Schaltung "Öffnen" der sich aufbauenden Überlast aktiv aus. Außerdem ist ein schneller Ausbau des oberen Rollensegmentes möglich.

Diese Regelungsmöglichkeit geht dann noch so weit, dass im drucklosen Schaltzustand die Gewichtskraft des Segmentoberrahmens und die Reibkraft der Zylinderführung der Kolben-Zylinder-Einheit als Zuhaltekraft eingesetzt werden.

Um jedoch das "Weichmachen" der Anstellkraft nicht unangemessen weit auszudehnen, wird vorgeschlagen, dass im Schaltzustand des begrenzten Öffnens des Segmentoberrahmens ein maximaler Spalt der Rollensegmente zum Gießstrang eingehalten wird. Dadurch umfasst der eingesetzte Auffahrweg für alle Fälle jedoch nur einen geringen Anteil des gesamten vorhandenen Auffahrweges. Angenommen der Fall, dass dieser geringe Auffahrweg nicht einzuhalten wäre, würde der Strang an der betroffenen Stelle in einem unzulässig hohen Bereich ausbauchen und der Gießvorgang könnte nicht fortgesetzt werden.

Die Einrichtung zur Anstellung eines oder mehrerer Rollensegmente in einer Stranggießanlage für Metalle, insbesondere für Stahlwerkstoffe, geht gattungsgemäß von Rollen im Segmentoberrahmen und im Segmentunterrahmen aus, die mittels Paaren von hydraulischen Kolben-Zylinder-Einheiten an Rahmentraversen voneinander wegbewegbar sind, wenn der Druck innerhalb des jeweiligen Paares von positions- und / oder druckregelbaren Kolben-Zylinder-Einheiten einen vorgegebenen Höchstwert erreicht.

Die gestellte Aufgabe wird hinsichtlich der Einrichtung erfindungsgemäß dadurch gelöst, dass im Überlastfall die Kolben-Zylinder-Einheiten jedes Rollensegmentes in aufeinanderfolgenden Stufen regelbar sind und zur Führung und / oder zum Drücken des Gießstrangs umschaltbar sind, wobei diese Regelung unter einem reduzierten Druck oder in einem drucklosen Schaltzustand bis in den Schaltzustand zum begrenzten Öffnen eines Rollensegmentes erfolgen kann und dass eine einstellbare Auffahrbegrenzung im Weg des Segmentoberrahmens zumindest auf einen Spaltabstand eingestellt im Weg zwischen einer eingeschwenkten Lage eines Hebelarms und einem Widerlager am Segmentoberrahmen angeordnet ist. Dadurch muss der Segmentoberrahmen nicht den gesamten möglichen Auffahrweg zurücklegen.

Um keinen anderweitig benötigten, zusätzlichen Bauraum zu beanspruchen, ist vorgesehen, dass die Auffahrbegrenzung zwischen dem Segmentoberrahmen und dem Segmentunterrahmen angeordnet ist.

Eine vorteilhafte Anordnung besteht nach weiteren Merkmalen darin, dass die Auffahrbegrenzung jeder Kolben-Zylinder-Einheit in unmittelbarer Nähe zugeordnet ist. Bei einem Vier-Zylinder-Segment erhält jede Kolben-Zylinder-Einheit eine solche Auffahrbegrenzung.

Eine in der Praxis bewährte Ausführungsform ergibt sich dadurch, dass die Auffahrbegrenzung aus einem ein- u. ausschwenkbaren Winkelhebel besteht, dessen Schwenkachse mit dem ersten Hebelarm an dem Segmentunterrahmen gelagert ist und dessen zweiter Hebelarm in eingeschwenkter Lage unter dem Segmentoberrahmen liegt. Die Auffahrbegrenzungen werden nur für den Gießbetrieb eingeschwenkt. In den Wartungsschichten können die Auffahrbegrenzungen ausgeschwenkt werden, wodurch die volle Öffnung und das volle Auffahren des Segmentoberrahmens für die Wartungsarbeiten zur Verfügung stehen.

Der Auffahrweg bestimmt sich nach anderen Merkmalen dadurch, dass die Auffahrbegrenzung am Segmentoberrahmen ein Widerlager mit einem vorbestimmten Spaltabstand bildet.

Der Spaltabstand kann dahingehend gebildet werden, dass auf dem Widerlager des Segmentoberrahmens Beilagen für einen stufenweise veränderbaren Spaltabstand stapelbar sind, die an jedem Segmentoberrahmen oder an jeder Kolben-Zylinder-Einheit individuell in Anzahl und Dicke wählbar sind. Dadurch ist es möglich, eine Grundeinstellung der Auffahrbegrenzung für jedes Rollensegment oder für jede Kolben-Zylinder-Einheit an der Gießstrang-Einlaufseite und an der Gießstrang- Auslaufseite individuell einzustellen.

Eine Verbesserung der Erfindung ist noch dadurch gegeben, dass die Auffahrbegrenzung gleichzeitig als Überlastsicherung in der Form ausgebildet ist, indem der Winkelhebel mit einer Sollbruchstelle versehen ist. Hierdurch kann das Rollensegment zusätzlich vor extremen Überbelastungen (sog. Gießsonderfällen) gesichert werden.

In der Zeichnung ist ein Ausführungsbeispiel der Erfindung dargestellt, das nachfolgend näher erläutert wird.

Es zeigen:
- Fig. 1A: eine Seitenansicht eines Rollensegments in Klemmstellung,
- Fig. 1B: eine Einzelheit "A" gemäß Fig.1A in vergrößertem Maßstab mit der Auffahrbegrenzung in Klemmstellung,
- Fig. 1C: dieselbe Einzelheit "A" mit der Auffahrbegrenzung außerhalb der Klemmstellung für den Wartungsbetrieb,
- Fig. 2A: eine Vorderansicht eines Rollensegments in Klemmstellung mit der Auffahrbegrenzung in Seitenansicht,
- Fig. 2B: die Vorderansicht des Rollensegments bei maximaler Öffnung,
- Fig. 3: eine Seitenansicht eines Rollensegments ohne Auffahrbegrenzung gezeichnet,
- Fig. 4A: eine Vorderansicht des Rollensegments in Klemmstellung, ohne Auffahrbegrenzung gezeichnet,
- Fig. 4B: die Vorderansicht des Rollensegments außerhalb der Klemmstellung, in voll geöffneter Stellung,
- Fig. 5: ein Rollensegment in Seitenansicht mit dem Ort der Anbringung der Auffahrbegrenzung,
- Fig. 6: eine Einzelheit der Lagerung eines Winkelhebels und
- Fig. 7: die zu Fig. 6 gehörende Seitenansicht der Lagerung des Winkelhebels.

Gemäß Fig. 1A dient die Einrichtung in einer Stranggießanlage für Metalle, insbesondere für Stahlwerkstoffe, zum Anstellen eines oder mehrerer Rollensegmente 1, die jeweils aus z.B. sechs Rollen 1a (Rollenpaaren) an einem Rollensegment 1 bestehen, die in einem Segmentoberrahmen 2 und einem Segmentunterrahmen 3 drehbar und zum Teil drehantreibbar gelagert sind. Die Segmentoberrahmen 2 und die Segmentunterrahmen 3 sind mittels Paaren 4 von Kolben-Zylinder-Einheiten an Rahmentraversen 5 positions- und / oder druckregelbar in einer Wegfolgesteuerung anstellbar, die sich aus der Gießrichtung 6a des Gießstrangs 6 (gezeichnet ist ein Brammenstrang) ergibt. Dabei wird der Betrieb von einem positions- auf eine druckgeregelte Anstellung umgestellt, sobald der Druck innerhalb des jeweiligen Paares 4 von Kolben-Zylinder-Einheiten einen vorgegebenen Höchstwert erreicht.

Der Gießstrang 6 kann ein Brammenstrang sein, oder einen Vorblockquerschnitt aufweisen, wie z.B. ein dog-bone-Profil. In dem Verstellweg des Segmentoberrahmens 2 ist eine einstellbare Auffahrbegrenzung 7 angeordnet (Fig. 1 B und 1 C). Die Auffahrbegrenzung befindet sich im allgemeinen zwischen dem Segmentoberrahmen 2 und dem Segmentunterrahmen 3. In der vergrößerten Darstellung der Einzelheit "A" ist in Fig. 1B die Auffahrbegrenzung 7 als Winkelhebel 7a ausgeführt. Der Winkelhebel 7a befindet sich jeder Kolben-Zylinder-Einheit in unmittelbarer Nähe zugeordnet (Fig. 1A, 2A, 2B und Fig. 5, 6 und 7). Der Winkelhebel 7a ist mittels einer Schwenkachse 8 am Segmentunterrahmen 3 befestigt. Der Winkelhebel 7a besitzt in der gezeichneten Ausführungsform einen ersten Hebelarm 9a und einen zweiten Hebelarm 9b. In der eingeschwenkten Lage 10 (Fig. 1B) liegt dem Winkelhebel 7a ein Widerlager 11 gegenüber, das am Segmentoberrahmen 2 befestigt ist. Auf dem Widerlager 11 sind Beilagen 13 aufgelegt, so dass zur eingeschwenkten Auffahrbegrenzung 7 ein maximaler Spaltabstand 12 besteht. Der Spaltabstand 12 ist gemäß Fig. 2A in Klemmstellung des Segmentoberrahmens 2 nicht vorhanden und gemäß Fig. 2B in seiner maximalen Größe sichtbar. In der Klemmstellung (Fig. 2A) befindet sich das Rollenlager 15 in Gleit- oder Wälzlagerausführung unter der entsprechend hohen Belastung.

Die Auffahrbegrenzung 7 ist gleichzeitig als Überlastsicherung 14 ausgeführt. Der Winkelhebel 7a wird dabei mit einer Sollbruchstelle 16 versehen.

Ohne Auffahrbegrenzung (Fig. 3) wäre der Gießvorgang sehr beeinträchtigt, weil der Anfahrkopf eines Anfahrstranges ein Übergangsstück Kaltstrang-Warmstrang, ein Verbundstück beim Verbundgießen verschiedener Chargen und das Strangendstück ein "Weichmachen" der Klemmkraft erfordern würde, wobei die Anstellkraft ortsabhängig geregelt werden muss, was aber nur mangelhaft geschehen kann.

In den Fig. 4A und 4B ist erkennbar, dass ohne Auffahrbegrenzung 7 der Segmentoberrahmen 2 mit den Rollen 1a und den Rollenlagern 15 gegen den Segmentunterrahmen und über den Gießstrang 6 gegen die dortigen Rollen 1a gepresst wird, so dass bei ungleich harten "Strängen" unterschiedlich hohe Presskräfte entstehen, die nur im Rahmen einer Öffnung der Druckkammer 17 im Hydraulikzylinder 18 durch Regulieren des Druckes in der Hydraulikflüssigkeit der unteren Druckkammer 19, durch das sog. Weichmachen aufgefangen werden könnte. Im Fall von Wartungsarbeiten kann der Segmentoberrahmen 2 dann nur, wie in Fig. 4B gezeigt ist, voll hochgefahren werden, so dass der volle Öffnungsweg durchfahren werden muss.

Der Ort der Unterbringung der Auffahrbegrenzung 7 ist im Ausführungsbeispiel der Fig. 5 angegeben.

In den Fig. 6A und 6B ist die Auffahrbegrenzung 7 mit dem Winkelhebel 7a in der eingeschwenkten Lage 10 und gestrichelt in der ausgeschwenkten Lage (Fig. 6B) gezeigt. Dabei ist der Winkelhebel 7a um die Achse 8 im Segmentunterrahmen 3 gelagert und ein Widerlager 11 am Segmentoberrahmen 2 gebildet, auf dem die Beilagen 13 gestapelt sind. Über den Beilagen 13 ist der maximal vorhandene Spaltabstand 12 sichtbar, in dem sich der Segmentoberrahmen 2 verlagern kann. Dadurch wird eine sehr kurze Bewegungsstrecke des Segmentoberrahmens 2 geschaffen.

### Bezugszeichenliste:

- 1: Rollensegment
- 1a: Rollen

- 2: Segmentoberrahmen
- 3: Segmentunterrahmen

- 4: Paare von Kolben-Zylinder-Einheiten
- 4a: Zylinderführung

- 5: Rahmentraversen

- 6: Gießstrang
- 6a: Gießrichtung

- 7: Auffahrbegrenzung
- 7a: Winkelhebel

- 8: Schwenkachse

- 9a: erster Hebelarm
- 9b: zweiter Hebelarm

- 10: eingeschwenkte Lage
- 11: Widerlager
- 12: Spaltabstand
- 13: Beilagen
- 14: Überlastsicherung
- 15: Rollenlager
- 16: Sollbruchstelle
- 17: obere Druckkammer
- 18: Hydraulikzylinder
- 19: untere Druckkammer

## Patentansprüche

1. Verfahren zum Anstellen eines oder mehrerer Rollensegmente (1) in einer-Stranggießanlage für Metalle, insbesondere für Stahlwerkstoffe, deren Rollen (1a) im Segmentoberrahmen (2) und im Segmentunterrahmen (3) durch Paare von hydraulischen Kolben-Zylinder-Einheiten (4) an Rahmentraversen (5) voneinander wegbewegbar sind, wenn der Druck innerhalb des jeweiligen Paares (4) von positions- und / oder druckregelbaren Kolben-Zylinder-Einheiten einen vorgegebenen Höchstwert erreichte
**dadurch gekennzeichnet,**
**dass** im Überlastfall die Kolben-Zylinder-Einheiten (4) jedes Rollensegmentes (1) in aufeinanderfolgenden Stufen von einer positions- auf einen druckregelbaren Betrieb zum Führen und / oder Drücken des Gießstrangs (6) umgeschaltet werden und dass mit einem reduzierten Druck oder in einem, drucklosen Schaltzustand bis in den Schaltzustand zum begrenzten Öffnen eines Rollensegmentes auf einen Spaltabstand (12) zwischen einer eingeschwenkten Lage (10) eines Hebelarms (9b) und einem Widerlager (11) am Segmentoberrahmen (2) gefahren wird.

2. Verfahren nach Anspruch 1,
**dadurch gekennzeichnet,**
**dass** im drucklosen Schaltzustand die Gewichtskraft des Segmentoberrahmens (2) und die Reibkraft der Zylinderführung der Kolben-Zylinder-Einheit (4) als Zuhaltekraft eingesetzt werden.

3. Verfahren nach einem der Ansprüche 1 oder 2,
**dadurch gekennzeichnet,**
**dass** im Schaltzustand des begrenzten Öffnens des Segmentoberrahmens (2) ein maximaler Spalt der Rollensegmente (1) zum Gießstrang eingehalten wird.

4. Einrichtung zur Anstellung eines oder mehrerer Rollensegmente (1) in einer Stranggießanlage für Metalle, insbesondere für Stahlwerkstoffe, deren Rollen (1a) im Segmentoberrahmen (2) und im Segmentunterrahmen (3) mittels Paaren (4) von hydraulischen Kolben-Zylinder-Einheiten (4) an Rahmentraversen (5) voneinander wegbewegbar sind, wenn der Druck innerhalb des jeweiligen Paares (4) von positions- und / oder druckregelbaren Kolben-Zylinder-Einheiten einen vorgegebenen Höchstwert erreicht,
**dadurch gekennzeichnet,**
**dass** im Überlastfall die Kolben-Zylinder-Einheiten (4) jedes Rollensegmentes (1) in aufeinanderfolgenden Stufen regelbar sind und zur Führung und / oder zum Drücken des Gießstrangs (6) umschaltbar sind, wobei diese Regelung unter einem reduzierten Druck oder in einem drucklosen Schaltzustand bis in den Schaltzustand zum begrenzten Öffnen eines Rollensegmentes erfolgen kann und dass eine einstellbare Auffahrbegrenzung (7) im Weg des Segmentoberrahmens (2) zumindest auf einen Spaltabstand (12) eingestellt im Weg zwischen einer eingeschwenkten Lage (10) eines Hebelarms (9b) und einem Widerlager (11) am Segmentoberrahmen (2) angeordnet ist.

5. Einrichtung nach Anspruch 4,
**dadurch gekennzeichnet,**
**dass** die Auffahrbegrenzung (7) zwischen dem Segmentoberrahmen (2) und dem Segmentunterrahmen (3) angeordnet ist.

6. Einrichtung nach einem der Ansprüche 4 oder 5,
**dadurch gekennzeichnet,**
**dass** die Auffahrbegrenzung (7) jeder Kolben-Zylinder-Einheit (4) in unmittelbarer Nähe zugeordnet ist.

## Claims

1. Method of adjusting one or more roller segments (1) in a continuous casting plant for metals, particularly for steel materials, the rollers (1a) of which are movable away from one another in the segment upper frame (2) and in the segment lower frame (3) by pairs of hydraulic piston-cylinder units (4) at frame cross members (5) when the pressure within the respective pair (4) of position-regulable and/or pressure-regulable piston-cylinder units attains a predetermined maximum value, **characterised in that** in the case of overload the piston-cylinder units (4) of each roller segment (1) are switched over in successive stages from a position-regulable operation to a pressure-regulable operation for guiding and/or pressing the cast strip (6) and that there is movement at a reduced pressure or in a pressure-free switching state until in the switching state for limited opening of a roller segment to a gap spacing (12) between a pivoted-in position (10) of a lever arm (9b) and a counter-bearing (11) at the segment upper frame (2).

2. Method according to claim 1, **characterised in that** in the pressure-free switching state the weight force of the segment upper frame (2) and the friction force of the cylinder guide of the piston-cylinder unit (4) are set as retaining force.

3. Method according to one of claims 1 and 2, **characterised in that** in the switching state of the limited opening of the segment upper frame (2) a maximum gap of the roller segment (1) relative to the cast strip is maintained.

4. Equipment of adjusting one or more roller segments (1) in a continuous casting plant for metals, particularly for steel materials, the rollers (1a) of which are movable away from one another in the segment upper frame (2) and in the segment lower frame (3) by means of pairs (4) of hydraulic piston-cylinder units (4) at frame cross members (5) when the pressure within the respective pair (4) of position-regulable and/or pressure-regulable piston-cylinder units attains a predetermined maximum value, **characterised in that** in the overload case the piston-cylinder units (4) of each roller segment (1) are regulable in successive stages and can be switched over for guidance and/or pressing the cast strip (6), wherein this regulation can be carried out at a reduced pressure or in a pressure-free switching state until in the switching state for limited opening of a roller segment and that a settable approach limitation (7) set in the path of the segment upper frame (2) to at least a gap spacing (12) is arranged in the path between a pivoted-in position (10) of a lever arm (9b) and a counter-bearing (11) at the segment upper frame (2).

5. Equipment according to claim 4, **characterised in that** the approach limitation (7) is arranged between the segment upper frame (2) and the segment lower frame (3).

6. Equipment according to one of claims 4 and 5, **characterised in that** the approach limitation (7) is arranged in the immediate vicinity of each piston-cylinder unit (4).

## Revendications

1. Procédé d'approche d'un ou plusieurs segments de rouleau (1) dans une installation de coulée continue pour les métaux, notamment pour les matériaux acier, dont les dans le châssis supérieur de segment (2) et dans le châssis inférieur de segment (3) rouleaux (1a) peuvent être éloignés les uns des autres par des paires d'unités hydrauliques de piston-cylindre (4) sur des traverses de châssis (5) lorsque la pression à l'intérieur de la paire respective (4) d'unités de piston-cylindre à position et/ou pression réglable atteint une valeur maximale prédéterminée ;
**caractérisé en ce que**,
en cas de surcharge, les unités de piston-cylindre (4) de chaque segment de rouleau (1) sont commutées en étapes successives d'un fonctionnement à position réglable vers un fonctionnement à pression réglable pour guider et/ou comprimer la barre de coulée (6) et qu'on va avec une pression réduite ou dans un état de commutation hors pression jusqu'à l'état de commutation pour une ouverture limitée d'un segment de rouleau jusqu'à une distance d'intervalle (12) entre une position pivotée vers l'intérieur (10) d'un bras de levier (9b) et un contre-palier (11) du châssis supérieur de segment (2).

2. Procédé selon la revendication 1,
**caractérisé en ce que**,
à l'état de commutation hors pression, la force pondérale du châssis supérieur de segment (2) *et la force de frottement du guide de cylindre de l'unité piston-cylindre (4)* sont utilisées comme force de fermeture.

3. Procédé selon une des revendications 1 ou 2,
**caractérisé en ce que**, à l'état de commutation d'ouverture limitée du châssis supérieur de segment (2), un intervalle maximal des segments de rouleau (1) par rapport à la barre de coulée est respecté.

4. Dispositif d'approche d'un plusieurs segments de rouleau (1) dans une installation de coulée continue pour les métaux, notamment pour les matériaux acier, dont les rouleaux (1a) dans le châssis supérieur de segment (2) et dans le châssis inférieur de segment (3) peuvent être éloignés les uns des autres au moyen de paires (4) d'unités hydrauliques de piston-cylindre (4) sur des traverses de châssis (5) lorsque la pression à l'intérieur de la paire respective (4) d'unités de piston-cylindre à position et/ou pression réglable atteint une valeur maximale prédéterminée ;
**caractérisé en ce que**,
en cas de surcharge, les unités de piston-cylindre (4) de chaque segment de rouleau (1) sont réglables en étapes successives et commutables pour guider et/ou comprimer la barre de coulée (6), ce réglage pouvant avoir lieu sous pression réduite ou dans un état de commutation hors pression jusqu'à l'état de commutation pour une ouverture limitée d'un segment de rouleau et qu'une limitation d'avancement réglable (7) est installée dans la course du châssis supérieur de segment (2) du moins sur une distance d'intervalle (12) dans la course entre une position pivotée vers l'intérieur (10) d'un bras de levier (9b) et un contre-palier (11) du châssis supérieur de segment (2).

5. Dispositif selon la revendication 4,
**caractérisé en ce que**
la limite d'avancement (7) est disposée entre le châssis supérieur de segment (2) et le châssis inférieur de segment (3).

6. Dispositif selon une des revendications 4 ou 5,
**caractérisé en ce que**
la limite d'avancement (7) est associée à chaque unité de piston-cylindre (4) à proximité immédiate.
